# EUROPÄISCHE PATENTSCHRIFT

(11) **EP 1 898 371 B1**
(45) Veröffentlichungstag und Bekanntmachung des Hinweises auf die Patenterteilung: **27.01.2010**
(21) Anmeldenummer: 07405265.5
(22) Anmeldetag: 03.09.2007
(51) Int. Cl.: G07F 17/08

(54) **Andockstation für Leihobjekte**
Docking station for rented objects
Station d'accostage pour objets de location

(30) Priorität: 08.09.2006 CH 14412006
(43) Veröffentlichungstag der Anmeldung: 12.03.2008
(73) Patentinhaber: Sunlounger.ch GmbH, 8185 Winkel (CH)
(72) Erfinder: Fässler, Daniel, 8308 Illnau (CH)
(74) Vertreter: Schneider Feldmann AG Patent- und Markenanwälte

(56) Entgegenhaltungen:
- WO-A-2005/091234
- DE-U1- 29 822 729

## Beschreibung

### Technisches Gebiet

Die vorliegende Erfindung beschreibt eine Andockstation für Leihobjekte, insbesondere Outdoor-Möbel, wie Liegestühle, Gartenstühle, Tische oder Sonnenschirme.

### Stand der Technik

Objekte, wie zum Beispiel Einkaufswagen, von Andockstationen durch Benutzung eines Pfands für eine temporäre Verwendung entgegenzunehmen ist schon seit längerem im Gebrauch. Dadurch, dass der Benutzer ein Pfand einsetzen muss, ist die Wahrscheinlichkeit grösser, dass das Objekt später wieder zur Andockstation retourniert wird und damit der Arbeitsaufwand für die Bereitstellung der Einkaufswagen minimiert wird und die Ordnung maximiert wird.

Üblicherweise wird eine Andockstation mit einem Schlüsselelement ausgestattet, welches in eine Einschuböffnung eines Pfandschlosses eines ersten Einkaufswagens eingeschoben wird, wodurch das Pfand aus der Pfandöffnung freigegeben wird und der Einkaufswagen mit der Andockstation direkt lösbar verbunden wird. Ein Festhaltemechanismus bekannter Art hält das eingeschobene Schlüsselelement in der Einschuböffnung fest.

Durch die Verbindung des Schlüsselelements des ersten Einkaufwagens mit dem Pfandschloss eines zweiten Einkaufswagens, können horizontale Reihen aus ineinander geschobenen Einkaufswagen gebildet werden, wobei die Einkaufswagen jeweils mit dem vorhergehenden Einkaufswagen direkt über das Pfandschloss verbunden sind.

Zur Auslösung des Pfands müssen die Einkaufswagen jeweils mit dem letzten Einkaufswagen der Reihe an der Andockstation verbunden werden. Um eine Kopplung der Einkaufswagen aneinander und eine Aufreihung zu erzielen, wird jeder einzelne Einkaufswagen bislang mit einem Pfandschloss und einem zugehörigen Schlüsselelement, meist an einem Verbindungselement in Form einer Kette, ausgerüstet.

Die Ausstattung der Einkaufswagen mit diesen Elementen führt zu hohen Kosten in der Herstellung, da die Pfandschlösser und die Schlüsselelemente robust und widerstandsfähig ausgeführt sein müssen, da die Elemente im täglichen Gebrauch Wind und Wetter ausgesetzt sind und weil die Verbraucher meist nicht zimperlich mit den Leihobjekten umgehen. Zu beachten ist, dass die Länge des Verbindungselements nicht so lang bemessen ist, dass ein "Kurzschliessen" des Pfandschlosses mit dem daran befestigten Schlüsselelement möglich ist, wodurch das Pfand nutzlos wird. Durch ein formschlüssiges ineinander schieben der Einkaufswagen, ist eine lineare platzsparende Aufreihung von Einkaufswagen möglich, welche sich von hinten nach vorne in Richtung Andockstation jeweils vom vorherigen Einkaufswagen trennen lassen.

Da Outdoor-Möbel im Gegensatz zu Einkaufswagen schlecht zu transportieren sind, ist die Gefahr gross, dass der Benutzer unter Verzicht auf das Pfand das Outdoor-Möbel stehen lässt und diese folglich als Andockmöglichkeit für andere nachlässige Benutzer wird. Zudem sind die Kosten um sowohl ein Pfandschloss, als auch ein Schlüsselelement an jedem Outdoor-Möbel anzubringen hoch.

Zur pfandgesteuerten Stapelung von Stühlen beschreibt die WO2005091234 speziell geformte Stühle, welche keilartig ineinander schiebbar sind, wodurch diese Stühle platzsparend horizontal aufgereiht werden können und mit Hilfe von Pfandschlössern und entsprechenden Schlüsselelementen aneinander anschliessbar sind.

Wie in der Figur erkennbar sind die Stühle auch hier jeweils mit einem Pfandschloss und einer daran befindlichen Kette versehen, an welcher das Schlüsselelement befestigt ist.

Auch diese Stühle können miteinander verbunden werden, wobei jedes Schlüsselelement eines Stuhls mit dem Pfandschloss eines anderen Stuhls zusammenwirkt, bzw. ein Schlüsselelement an der Andockstation mit dem ersten Stuhl in der Stuhlreihe zusammenwirkt. Diese Stühle mit dem dazugehörigen Pfandsystem sind auch in Strassencafes und in Badebetrieben einsetzbar und werden, bedingt durch das einzusetzende Pfand von den Benutzern wieder zur Andockstation zurückgebracht.

Wie auch bei den Einkaufswagen besteht die Möglichkeit, dass einzelne Stühle miteinander verbunden werden und so ohne Andockstation Stühle in Reihen gesammelt werden. Wenn der Benutzer den Stuhl nicht bis zur Andockstation zurückbringen will, ist es möglich einen Stuhl an einem anderen, nicht zentral stehenden Stuhl zu befestigen.
Dadurch wird die Idee der zentralen Sammlung der Stühle an einer Andockstation umgangen, wodurch einzelne Stuhlansammlungen auf einem Areal verteilt auftreten können und das Personal wiederum Mehrarbeit hat.

Outdoor-Möbel, wie beispielsweise Liegestühle, Gartenstühle, Tische und Sonnenschirme müssen Besucher von Badebetrieben bislang selbst mitbringen, da diese Outdoor-Möbel üblicherweise nicht vorhanden sind. Viele Badebetriebe scheuen den Mehraufwand durch das Aufstellen, Einsammeln und Instandhalten solcher Outdoor-Möbel.

### Darstellung der Erfindung

Die vorliegende Erfindung hat sich zur Aufgabe gestellt, eine Möglichkeit zu schaffen Leihobjekte, insbesondere Outdoor-Möbel, wie Gartenstühle, Liegestühle, Tische und Sonnenschirme beispielsweise in Badebetrieben platzsparend zentral zu lagern und ohne Mehraufwand für das Personal für die Gäste kostengünstig bzw. kostenfrei zugänglich zu machen.

Die beschriebene Aufgabe löst eine Vorrichtung mit den Merkmalen des Patentanspruches 1.
Durch die Abgabe der Outdoor-Möbel gegen ein Pfand wird das Herumstehenlassen von Outdoor-Möbeln, eine mutwillige Zerstörung und der unachtsame Umgang mit den geliehenen Outdoor-Möbeln minimiert. Die kostengünstige Umrüstung der Outdoor-Möbel ist ein Anreiz für einige Badebetriebe, die hier vorgestellte Andockstation und das damit verbundene Pfandsystem einzuführen.

Da die Leihobjekte, wie Liegestühle vertikal stapelbar konzipiert sind, ist es vorteilhaft die Pfandschlösser bzw. die Schlüsselelemente in einer vertikal ausgerichteten Reihe, wie in Anspruch 2 offenbart an der Andockstatio n anzuordnen.

Verschiedene Ausgestaltungsformen der erfindungsgemässen Andockstation und die Verwendung am Beispiel von Liegestühlen sind in den beiliegenden Zeichnungen erläutert.

### Kurze Beschreibung der Zeichnungen

Die Erfindung wird nachstehend im Zusammenhang mit den Zeichnungen beschrieben.
- Figur 1: zeigt eine perspektivische Ansicht einer erfindungsgemässen Andockstation.
- Figur 2: zeigt eine perspektivische Ansicht einer säulenartigen Andockstation und daran befestigten Leihobjekten.
- Figur 2b: zeigt mögliche Grundrisse einer säulenartigen Andockstation.
- Figur 3: zeigt einen Aufriss zweier mit der Andockstation verbundener Liegestühle.
- Figur 4: zeigt eine Schnitt durch ein Rahmenteil mit integriertem Pfandschloss.
- Figur 5: zeigt eine Ansicht eines Teils eines Möbelrahmens, an welchen ein Schlüsselelement befestigt ist.

Beschrieben wird eine erfindungsgemässe Andockstation 1, welche mehrere Pfandschlösser 10 bekannter Art einschliesst. An den Pfandschlössern 10 und damit direkt an der Andockstation 1 sind Leihobjekte 2, insbesondere Outdoor-Möbel, wie Liegestühle, Gartenstühle, Tische und Sonnenschirme mittels Schlüsselelementen 20, die unlösbar mit den Outdoor-Möbeln 2 verbunden sind, verbindbar. Zur Verbindung wird das Schlüsselelement 20, welches durch ein Verbindungselement 21 mit den Outdoor-Möbeln 2 fest verbunden sein kann, in eine Einschuböffnung 100 eines Pfandschlosses 10 eingeführt, wobei ein Festhaltemechanismus bekannter Art in dem Pfandschloss 10 das Schlüsselelement 20 festhält.

Zur Auslösung des Schlüsselelements 20, muss der Benutzer ein Pfand 3 in eine Pfandöffnung 101 des Pfandschlosses 10 einschieben, wodurch der Festhaltemechanismus gelöst wird, wodurch das Schlüsselelement 20 und das damit verbundene Outdoor-Möbel 2 von der Andockstation 1 entfernbar ist. Als Pfand 3 sind Münzen, Wertmarken, oder Kunststoffchips, welche vom Betreiber der Andockstation 1 bereitgestellt werden, sowie Chipkarten einsetzbar. Die Pfandschlösser 10 sind auf das zu benutzende Pfand entsprechend abstimmbar.

Zur flexiblen Bewegung und für den einfachen Einschub des Schlüsselelements 20 wird das Verbindungselement 21 als Kunststoffkabel, als Stahlseil, oder als Gliederkette aus Metall gefertigt und mit dem Leihobjekt 2 unlösbar verbunden. Neben einer stoffschlüssigen Verbindung des Verbindungselements 21 mittels einer Schweissung oder einer Klebung an einem Möbelrahmen 23, oder einem Möbelbein 24 sind auch form- und/oder kraftschlüssige Verbindungen des Verbindungselements 21 mit einer Schlüsselelementbefestigung 22 am Möbelrahmen 23 bzw. am Möbelbein 24 durchführbar.

Die Mehrzahl an Pfandschlössern 10 kann auf verschiedene Weise an der Andockstation 1 befestigt bzw. in die Andockstation 1 integriert sein. Vorteilhaft ist eine lineare vertikale Anordnung der Pfandschlösser 10, so dass beispielsweise Liegestühle und Gartenstühle, welche formschlüssig ineinander vertikal stapelbar sind, in den entsprechenden Höhen an der Andockstation 1 fixierbar sind. Da die Pfandschlösser 10 nur in der Andockstation 1 integriert sind, müssen die Outdoor-Möbel 2 lediglich mit einem Schlüsselelement 20, welches beispielsweise ein einfacher Stahlriegel sein kann und einem Verbindungselement 21 versehen werden. Damit sind nur wenig Umbaumassnahmen an standardmässig erhältlichen Outdoor-Möbeln 2 nötig, die schnell und ohne hohe Kosten durchgeführt werden können.

Die Form der Andockstation 1 kann erfindungsgemäss beispielsweise als ein Rahmengestell 13 wie in Figur 1 dargestellt, mit jochförmiger oder gewölbter Gestalt mit zwei abgewinkelten Füssen 14, ausgeführt sein. Die Pfandschlösser 10 sind dabei in das Rahmengestell 13 integriert und auf entsprechend verschiedenen Höhen vertikal angeordnet. Eine Werbefläche 12, die innerhalb des Rahmengestells 13 aufgespannt ist, kann von zwei Seiten zu Werbezwecken genutzt werden. Vorstellbar ist die Montage von Informationsmaterialhaltern 18 an Seitenflächen der Andockstation 1, welche zur Information der Gäste und zur Interaktion der Gäste mit dem Badebetrieb genutzt werden können.

Wenn die Andockstation 1 als Rahmenteil 13 entsprechend der Figur 1 ausgestaltet ist, ist es durchführbar, dass die Outdoor-Möbel 2 in das Rahmenteil 13 formschlüssig einführbar sind, wobei die Outdoor-Möbel 2 von einer Seite zur anderen Seite durch das Rahmenteil 13 hindurchragen. Die Outdoor-Möbel 2 können formschlüssig in den Rahmenteil 13 in verschiedenen vertikalen Abständen eingeschoben sein und wiederum mittels Pfandschlössern 10 in entsprechenden Positionen lösbar mit der Andockstation verbunden werden.

Eine weitere Ausgestaltungsform der vorliegenden Erfindung ist eine säulenartige Ausführungsform der Andockstation 1, wie in Figur 2 dargestellt. Auf einem Sockel 15, dessen Grundriss mehreckig oder elliptisch geformt ist, kann eine Säule 16 mit polygonalem oder runden Querschnitt angeordnet sein, wobei die Pfandschlösser 10 auch hier in einer vertikalen Anordnung in die Säule 16 integriert sind. Outdoor-Möbel 2 können dann durch die entsprechenden Schlüsselelemente 20 an den verschiedenen Seitenflächen vertikal gestapelt und mit den Pfandschlössern 10 lösbar verbunden gelagert werden. Durch die Nutzung mehrerer Seitenflächen können mehrere Leihobjekte 2 gleichzeitig von mehreren Seiten an der Andockstation 1 befestigt werden.

Auch bei der Benutzung einer säulenartigen Andockstation 1 kann die Aussenfläche als Werbefläche 12, wie bei Litfasssäulen bekannt, benutzt werden. An die als Säule 16 geformte Andockstation 1 können auch Rahmenteile 17 montiert sein, welche im rechten Winkel von der Querschnittsfläche der Säule 16 abstehen, so dass bei Sicht auf die Säule 16 in Richtung der Längsachse ein Kreuz wie in Figur 2b deutlich wird. In den Rahmenteilen 17 befinden sich wiederum Pfandschlösser 10, die vertikal in verschiedenen Höhen angeordnet sind, so dass Leihobjekte 2 an den Pfandschlössern 10 in den Rahmenteilen 17 lösbar befestigt werden können.

Zum Schutz der Outdoor-Möbel 2, vor allem aber zum Schutz der Andockstation 1 und den integrierten Pfandschlössern vor Witterungseinflüssen, wie Niederschlag oder Sonneneinstrahlung, ist es denkbar die Andockstation 1 mit einem Dach in Form eines Flach-, oder Steildaches auszustatten. Die Grösse des Daches kann dabei so gewählt werden, dass nur die Andockstation 1 geschützt ist, oder die Grösse kann so gewählt werden, dass die Leihobjekte 2 bei Befestigung an der Andockstation 1 komplett überdacht sind.

Neben der Nutzung sämtlicher Aussenflächen der Andockstation 1 als Werbeflächen 12, können auch die Liegeflächen und Sitzflächen, sowie Rückenlehnen der Stühle und die Schirmflächen der Sonnenschirme als Werbeflächen 12 genutzt und damit kommerziell verwertet werden.

Jedes Schlüsselelement 20 kann in jede Einschuböffnungen jedes an der Andockstation 1 befindlichen Pfandschlosses 10 eingeführt werden, wodurch das Pfand 3 aus der entsprechenden Pfandöffnung 101 ausgelöst werden kann. Damit kann jedes Outdoor-Möbel 2 an jedem Pfandschloss 10 der Andockstation 1 befestigt bzw. von der Andockstation 1 gelöst werden. Bei formschlüssig gestapelten Outdoor-Möbeln 2 wie Liegestühlen und Gartenstühlen, werden die Objekte einzeln von oben nach unten entnommen, bzw. von unten nach oben zu einem Turm gestapelt und mit dem auf der entsprechenden Höhe befindlichen Pfandschloss 10 an der Andockstation 1 befestigt. Da ein Outdoor-Möbel 2 jeweils nur ein Schlüsselelement 20 verbunden mit einem Verbindungselement 21 einschliesst, können die einzelnen Outdoor-Möbel 2 weder "Kurzgeschlossen" noch untereinander verbunden werden, sondern müssen zur Pfandentnahme jeweils zur Andockstation 1 retourniert werden.

In Figur 4 zeigt ein Pfandschloss 10, welches in das Rahmengestellt 13 in der Art integriert ist, dass die Einschuböffnung 100 für das Schlüsselelement 20 und die Pfandöffnung 101 im 180° Winkel zueinander angeordnet sind. Wenn die Andockstation 1 als Säule 16 ausgeführt ist, werden Pfandschlösser 10 benutzt, deren Einschuböffnung 100 und Pfandöffnung 101 nebeneinander in die gleiche Richtung weisend angeordnet sind.

In einer weiteren äquivalenten Ausführungsform der erfindungsgemässen Andockstation 1, sind die Schlüsselelemente 20 in die Andockstation 1 in verschiedenen Höhen vertikale vom Boden beabstandet integriert. Die Schlüsselelemente sind in diesem Fall mittels jeweils einer Schlüsselelementbefestigung 22 und dem Verbindungselement 21 an der Andockstation 1 unlösbar befestigt. In dieser weiteren Ausführungsform ist jeweils ein Pfandschloss 10 an jedem Leihobjekt 2 befestigt. Bei der Stapelung der Leihobjekte 2 können die Pfandschlösser 10 auf verschiedenen Höhen an der Andockstation 1 mit den Schlüsselelementen 20 wirkverbunden werden.

Der Vorteil der Befestigung des Pfandschlosses 10 am Leihobjekt 2 gegenüber der äquivalenten Befestigung der Pfandschlösser 10 an der Andockstation 1 liegt darin, dass der Benutzer sein Pfand 3 nach dem Zurückstellen des Leihobjektes 2 in die Andockstation 1, zurück erhalten. Dies kann in gewissen Fällen gewünscht sein, wenn beispielsweise eine spezielle Münze oder ein spezieller Jeton benutzt wird.

Die erfindungsgemässe Andockstation 1 kann entweder mit Pfandschlössern 10 in verschiedenen Höhen oder mit Schlüsselelmenten 20 versehen sein, wodurch Leihobjekte 2 an der Andockstation lösbar befestigbar sind. Die Verwendung von Verbindungselementen 21, welche die Schlüsselelemente 20 entweder mit der Andockstation 1 oder mit den Leihobjekten 2 verbinden sind nicht zwingend erforderlich und können weggelassen werden, wenn die Anordnung der Pfandschlösser 10 und Schlüsselelmente 20 so vorgenommen wurde, dass die Schlüsselelemente 20 direkt in die Einschuböffnung 100 einschiebbar sind.

### Bezugszeichenliste

1 Andockstation

| | |
|---|---|
| 10 | Pfandschloss |
| 100 | Einschuböffnung |
| 101 | Pfandöffnung |
| 11 | Dach |
| 12 | Werbefläche |
| 13 | Rahmengestell |
| 14 | Fuss |
| 15 | Sockel |
| 16 | Säule |
| 17 | Rahmenteil |
| 18 | Informationsmaterialhalter |

2 Leihobjekt/Outdoor-Möbel

| | |
|---|---|
| 20 | Schlüsselelement |
| 21 | Verbindungselement |
| 22 | Schlüsselelementbefestigung |
| 23 | Möbelrahmen |
| 24 | Möbelbein |
| 25 | Liegefläche/Sitzfläche |

3 Pfand

## Patentansprüche

1. Andockstation (1) für Leihobjekte (2), insbesondere Outdoor-Möbel, wie Liegestühle, Gartenstühle, Tische oder Sonnenschirme, umfassend
eine Mehrzahl identischer Pfandschlössern (10) oder Schlüsselelemente (20), sodass jeweils ein Leihobjekt (2), an welchem ein Schlüsselelement (20) oder ein Pfandschloss (10) unlösbar befestigt ist, mit jeweils einem Pfandschloss (10) oder mit jeweils einem Schlüsselelement (20) an der Andockstation (1) durch Einschub des Schlüsselelements (20) in eine Einschuböffnung (100) im Pfandschloss (10) verbindbar ist, wobei die Verbindung zwischen einem Leihobjekt (2) mit der Andockstation (1) durch den Einschub eines Pfands (3) in eine zugehörige Pfandöffnung (101) des Pfandschlosses (10) lösbar ist und die Leihobjekte (2), vertikal formschlüssig stapelbar sind, **dadurch gekennzeichnet, dass**
die Andockstation (1) derart ausgestaltet ist, dass Leihobjekte (2) von mehreren Seiten in verschiedenen Ausrichtungen mit der Andockstation (1) verbindbar sind.

2. Andockstation für Leihobjekte nach Anspruch 1, **dadurch gekennzeichnet, dass** die Andockstation (1) ein offenes Rahmengestell (13) ist.

3. Andockstation für Leihobjekte nach Anspruch 2, **dadurch gekennzeichnet, dass** das Rahmengestell (13) eine jochförmige oder gewölbte Gestalt hat und die Leihobjekte (2) darin einführbar und in diesem formschlüssig fixierbar sind.

4. Andockstation für Leihobjekte nach Anspruch 1, **dadurch gekennzeichnet, dass** die Andockstation (1) als Säule mit polygonalem oder rundem Querschnitt ausgestaltet ist, in deren Seitenflächen die Pfandschlösser (10) oder Schlüsselelemente (20) integriert sind.

5. Andockstation für Leihobjekte nach Anspruch 1, **dadurch gekennzeichnet, dass** die Mehrzahl von Pfandschlössern (10) oder Schlüsselelemente (20) in einer vertikal ausgerichteten Reihe übereinanderliegend in der Andockstation (1) angeordnet sind.

6. Andockstation für Leihobjekte nach Anspruch 1, **dadurch gekennzeichnet, dass** das Pfand (3) eine Münze, eine Wertmarke, ein Kunststoffchip, oder eine Chipkarte ist.

7. Andockstation für Leihobjekte nach Anspruch 1, **dadurch gekennzeichnet, dass** die Schlüsselelemente (20) an der Andockstation (1) oder an den Leihobjekten (2) jeweils mittels eines Verbindungselements (21) befestigt sind.

8. Andockstation für Leihobjekte nach Anspruch 7, **dadurch gekennzeichnet, dass** das Verbindungselement (21) als Kunststoffkabel, Stahlseil oder metallische Gliederkette ausgeführt ist.

## Claims

1. Docking station (1) for rented objects (2), in particular outdoor furniture, such as reclining chairs, garden chairs, tables or parasols, comprising a plurality of identical deposit-operated locks (10) or key elements (20) so that one respective rented object (2) to which a key element (20) or a deposit-operated lock (10) is unreleasably fastened, may be connected to one respective deposit-operated lock (10) or to one respective key element (20) at the docking station (1) by inserting the key element (20) into an insertion opening (100) in the deposit-operated lock (10), the connection between a rented object (2) and the docking station (1) being releasable by the insertion of a deposit (3) in a corresponding deposit opening (101) of the deposit-operated lock (10) and the rented objects (2) being able to be stacked vertically by means of a positive connection, **characterised in that** the docking station (1) is designed such that rented objects (2) may be connected to the docking station (1) in different orientations from a plurality of sides.

2. Docking station for rented objects according to Claim 1, **characterised in that** the docking station (1) is an open frame (13).

3. Docking station for rented objects according to Claim 2, **characterised in that** the frame (13) has a yoke-shaped or curved form and the rented objects (2) may be inserted therein and fixed positively therein.

4. Docking station for rented objects according to Claim 1, **characterised in that** the docking station (1) is configured as a column of polygonal or round cross section, the deposit-operated locks (10) or key elements (20) being incorporated in the side surfaces thereof.

5. Docking station for rented objects according to Claim 1, **characterised in that** the plurality of deposit-operated locks (10) or key elements (20) are arranged in a vertically aligned row, one above the other in the docking station (1).

6. Docking station for rented objects according to Claim 1, **characterised in that** the deposit (3) is a coin, a token, a plastic chip or a chip card.

7. Docking station for rented objects according to Claim 1, **characterised in that** the key elements (20) are respectively fastened to the docking station (1) or to the rented objects (2) by means of a connecting element (21).

8. Docking station for rented objects according to Claim 7, **characterised in that** the connecting element (21) is designed as a plastics cable, steel cable or metal link chain.

## Revendications

1. Station d'arrimage (1) pour des objets prêtés (2), en particulier des meubles extérieurs, tels que chaises longues, chaises de jardin, tables ou parasols, comprenant
une pluralité de serrures à consigne (10) ou d'éléments à clé (20) identiques, de sorte qu'à chaque fois un objet prêté (2), sur lequel un élément à clé (20) ou une serrure à consigne (10) est fixé(e) de façon inamovible, peut être relié à chaque fois à une serrure à consigne (10) ou à chaque fois à un élément à clé (20) sur la station d'arrimage (1) par l'introduction de l'élément à clé (20) dans une ouverture d'arrimage (100) dans la serrure à consigne (10), la liaison entre un objet prêté (2) avec la station de fixation (1) pouvant être détachée par l'introduction d'un jeton de consigne (3) dans une ouverture de consigne (101) spécifique de la serrure à consigne (10), et les objets prêtés (2) pouvant être empilés verticalement par complémentarité de formes, **caractérisée en ce que**
la station de fixation (1) est conçue de telle sorte que des objets prêtés (2) peuvent être reliés par plusieurs côtés dans différentes directions à la station de fixation (1).

2. Station de fixation pour des objets prêtés selon la revendication 1, **caractérisée en ce que** la station de fixation (1) est un bâti de cadre (13) ouvert.

3. Station de fixation pour des objets prêtés selon la revendication 2, **caractérisée en ce que** le bâti de cadre (13) a une conception en forme d'entretoise ou bombée et les objets prêtés (2) peuvent être introduits dedans et peuvent être fixés dans ce bâti par complémentarité de formes.

4. Station de fixation pour des objets prêtés selon la revendication 1, **caractérisée en ce que** la station de fixation (1) est conçue comme colonne avec section polygonale ou ronde, dans les faces latérales de laquelle les serrures à consigne (10) ou éléments à clé (20) sont intégrés.

5. Station de fixation pour des objets prêtés selon la revendication 1, **caractérisée en ce que** la pluralité de serrures à consigne (10) ou éléments à clé (20) est disposée dans la station de fixation (1) de façon superposée dans une rangée orientée verticalement.

6. Station de fixation pour des objets prêtés selon la revendication 1, **caractérisée en ce que** la consigne (3) est une pièce de monnaie, un coupon, une puce plastique ou une carte à puce.

7. Station de fixation pour des objets prêtés selon la revendication 1, **caractérisée en ce que** les éléments à clé (20) sont fixés sur la station d'arrimage (1) ou sur les objets prêtés (2) à chaque fois au moyen d'un élément de liaison (21).

8. Station de fixation pour des objets prêtés selon la revendication 7, **caractérisée en ce que** l'élément de liaison (21) est conçu sous forme de câble plastique, câble d'acier ou chaîne à maillons métallique.
